# EUROPÄISCHE PATENTSCHRIFT

(11) **EP 0 565 562 B1**
(45) Veröffentlichungstag und Bekanntmachung des Hinweises auf die Patenterteilung: **01.03.1995**
(21) Anmeldenummer: 92901746.5
(22) Anmeldetag: 20.12.1991
(51) Int. Cl.: B22D 11/08

(54) **ANFAHRSTRANG FÜR STRANGGIESSANLAGEN**
DUMMY BAR FOR CONTINUOUS CASTING INSTALLATIONS
MANNEQUIN POUR INSTALLATIONS DE COULEE CONTINUE

(30) Priorität: 04.01.1991 DE 4100365
(43) Veröffentlichungstag der Anmeldung: 20.10.1993
(73) Patentinhaber: MANNESMANN Aktiengesellschaft, 40027 Düsseldorf (DE)
(72) Erfinder: LÜDORFF, Harald, D-4018 Langenfeld (DE); THURM, Hans, Günter, D-4100 Duisburg 29 (DE); PARSCHAT, Lothar, D-4030 Ratingen 5 (DE); PLESCHIUTSCHNIGG, Fritz-Peter, D-4100 Duisburg 29 (DE); PARIS, Hans-Joachim, D-4000 Düsseldorf 12 (DE); STEUTEN, Michael, D-4130 Moers 1 (DE)
(74) Vertreter: Meissner, Peter E., Dipl.-Ing.
(86) Internationale Anmeldenummer: DE9101005
(87) Internationale Veröffentlichungsnummer: WO9211961

(56) Entgegenhaltungen:
- FR-A- 2 604 643
- US-A- 2 920 359
- US-A- 3 262 162
- US-A- 3 610 321

## Beschreibung

Die Erfindung betrifft einen Anfahrstrang für Stranggießanlagen mit einer einer Kokille nachgeschalteten bogenförmigen Strangführung, insbesondere für die Erzeugung von Strängen aus Stahl im Brammenformat.

Anfahrstränge für Stranggießanlagen mit Bogenführung bestehen in der Pegel aus durch Bolzen verbundenen Kettengliedern (DE-PS 12 90 660) oder aus fexiblen Bändern (US-PS 32 62 162). Bei der US-PS 32 62 162, von welcher der Oberbegriff des Anspruchs 1 ausgeht, wird die notwendige Strangdicke, also der Abstand zwischen den Transportrollen, durch auf dem flexiblen Band befestigte Blöcke erreicht. Gemäß der DE-PS 12 90 660 werden für den Fall, daß ein einheitlicher Anfahrstrang für unterschiedliche Warmstrangdicken verwendet werden soll, auf den einzelnen Gliedern der Anfahrkette Federelemente angeordnet, die Geeignet sind, die Förderkräfte der Transportrollen auf den Strang zu übertragen.

Gemäß der US-PS 36 10 321 ist bereits erkannt worden, daß zur Übertragung der hohen Förderkräfte auf den Anfahrstrang der Reibschluß zwischen dem aus Stahl bestehenden Anfahrstrang und den stählernen Transportrollen sich ungünstig auf die Standzeit von Anfahrstrang und Stranggußrollen auswirkt. Um den Reibschluß bei geringerem Anpreßdruck sicherzustellen, ist daher nach dieser Schrift vorgeschlagen worden, in den Anfahrstrang Federelemente einzubauen und die Stirnfläche der von den Federn gestützten Platten sowie die Gegenfläche am Anfahrstrang mit einem gummiähnlichen Material zu belegen.

Auch ist es aus der DE-PS 11 35 621 bekannt, den Anfahrstrang insgesamt aus einen flexiblen Material herzustellen, das gegebenenfalls faserverstärkt sein kann. Bei den beiden letztgenannten Ausführungsformen der Kaltstränge ist jedoch zu verzeichnen, daß entweder der durchgehend flexible Anfahrstrang für die hohen Förderkräfte in Brammenanlagen nicht geeignet ist und bei der Ausführungsform nach der US-PS 36 10 321 der Verschleiß der Rollen bei Eingriff der Rollen mit den Grundkörper nicht voll befriedigt. Außerdem ist die Ausführungsform nach dieser Schrift sehr aufwendig und für bogenförmige Strangführungen nicht geeignet.

Der Erfindung liegt daher die Aufgabe zugrunde, einen konstruktiv einfachen Anfahrstrang zu schaffen, der die geschilderten Nachteile nicht mehr aufweist.

Bei einem Anfahrstrang der gattungsgemäßen Art nach Patentanspruch 1 wird die Aufgabe erfindungsgemäß mit den Merkmalen des kennzeichnenden Teils des Anspruches 1 gelöst. Vorteilhafte Weiterentwicklungen der Erfindung sind in den Unteransprüchen angegeben.

Anhand eines Ausführungsbeispieles soll der erfindungsgemäße Anfahrstrang näher erläutert werden.

Es zeigen:
- Fig. 1: eine Draufsicht auf einen Anfahrstrang,
- Fig. 2: einen Schnitt B-B nach Fig. 1 in vergrößertem Maßstab,
- Fig. 3: einen Schnitt A-A nach Fig. 1 in vergrößertem Maßstab.

Der in Fig. 1 gezeigte Anfahrstrang, der mit einen Anfahrkopf zur Verbindung des Anfahrstranges mit dem Warmstrang über in eine nicht dargestellte Kokille hineinragende Verbindungselemente 11 versehen ist, dient zum Abzug des Warmstranges aus der Kokille. Der Anfahrstrang wird dabei, einschließlich des daran befindlichen Warmstranges, durch angetriebene Transportrollenpaare durch die Strangführung, die ebenfalls aus Rollenpaaren besteht, hindurchgezogen. Wie aus den Fig. 2 und 3 im einzelnen zu entnehmen, besteht der erfindungsgemäße Anfahrstrang aus einem die Breite des Anfahrstranges festlegenden flexiblen, metallischen Band 1. In den beiden Randbereichen des metallischen Bandes sind Elemente 3 angeordnet, die im vorliegenden Fall in Ausnehmungen des flexiblen Bandes eingesetzt sind und einseitig aus der Oberfläche des Bandes 1 herausragen. Diese Elemente 3 können natürlich auch auf einer Fläche des Bandes, beispielsweise durch Schweißen, befestigt sein. Die Elemente 3 weisen Gewindebohrungen zur Befestigung von streifenförmigen, sich quer zur Bandlängsrichtung erstreckenden Distanzstücken 2 mittels Schrauben 9 auf. Die sich quer über das Band 1 erstreckenden Distanzstücke 2 liegen in Bereich der Verbindungselemente 3 flächig 6 aneinander. Zwischen den Elementen 3 sind die Distanzstücke 2 derart ausgebildet, daß eine Seite eines Distanzstückes 2 mit einem Vorsprung 7 versehen ist, der in eine korrespondierende Ausnehmung 8 des benachbarten Distanzstückes 2 eingreift. In diesem mittleren Bereich können die Distanzstücke 2 voneinander beabstandet sein. Die freie Oberfläche der Distanzstücke 2 ist mit gummiartigen Platten 5 belegt, die zur Oberfläche der Distanzstücke kongruent sind. Die freie Seite des flexiblen Bandes 1 ist hingegen mit einem durchgehenden gummiartigen Belag 4 verbunden. Die Verbindung von Anfahrstrang und Belag wird bevorzugt durch Kleben hergestellt.

Unter Gummi bzw. gummiartig im Sinne der Erfindung wird dabei jede Art von hochelastischem, ggf. faserverstärktem Material verstanden, das einen höheren Reibungsbeiwert als Stahl besitzt.

Die Lage des Anfahrstranges ist beim Durchgang durch das bogenförmige Führungsgerüst derart, daß das Band 1 mit der Gummibelegung 4 zum Krümmungsmittelpunkt hinweist, während die Distanzstücke mit den Gummiplatten 5 die krümmungsäußere Seite darstellen. Durch die Art der Anordnung und Ausbildung der Distanzstücke wird erreicht, daß der Anfahrstrang in einer Richtung biegesteif ist, sich jedoch gleichwohl beim Durchgang durch das bogenförmige Führungsgerüst dem Bogenverlauf der Strangführung anpaßt.

Durch den erfindungsgemäßen Anfahrstrang werden folgende Vorteile erzielt:
Der Anfahrstrang stellt sicher, daß die Transportrollen stets im Eingriff mit einem Material hohen Reibungswiderstandes steht. Dadurch ist eine Reduzierung der Anpreßkräfte und damit eine konstruktiv leichtere Bauweise der Strangtransporteinrichtung möglich. Es wird ferner erreicht, daß der Anfahrstrang die Transportrollen nicht beschädigt, daß der unmittelbare Kontakt Stahl auf Stahl vermieden wird, durch die verringerten Anpreßkräfte eine verringerte Durchbiegung der Rollen zu verzeichnen ist und vor allem der verstärkte Verschleiß der Rollen im Bereich der Anfahrstrangkanten reduziert wird. Dadurch wird eine höhere Standzeit der Rollen erzielt und vermieden, daß sich das ausgeschliffene Rollenprofil in den Warmstrang eindrückt und so zu schlechten Oberflächen des Stranges führt.

Bei entsprechender Auslegung der Gummiplatten hinsichtlich ihrer Dicke können parabolisch geschliffene Walzen verwendet werden für den Fall, daß ein Strang mit bombierten Breitseitenflächen erzeugt wird, ohne für diesen Sonderfall eine besonders konstruierten Anfahrstrang verwenden zu müssen.

Ferner ist sichergestellt, daß stets alle angetriebenen Rollen mit dem Kaltstrang in Verbindung stehen und ihre Antriebskräfte gleichmäßig auf den Strang übertragen; ein Schlupf der Rollen auf dem Strang wird vermieden.

## Patentansprüche

1. Anfahrstrang für Stranggießanlagen mit einer einer Kokille nachgeordneten, bogenförmigen Strangführung und einem flexiblen metallischem Band (1)
gekennzeichnet durch
an einer Fläche des Bandes (1) befestigte Element (3) zur lösbaren Verbindung mit über die Breite des Bandes (1) auf derselben Fläche sich streifenförmig quer zur Bandlängsrichtung erstreckenden Distanzstücken (2),
die mindestens im Bereich der Elemente (3) mit Kontaktflächen (6) aneinander grenzen, wobei
die freie Oberfläche der Distanzstücke (2) mit kongruenten gummiartigen Platten (5) belegt ist und
die freie Oberfläche des Bandes (1) mit einem gummiartigen Belag (4) versehen ist.

2. Anfahrstrang nach Anspruch 1,
dadurch gekennzeichnet,
daß die Distanzstücke (2) mit dem Band (1) über die Elemente (3) durch Schrauben (9) verbunden sind.

3. Anfahrstrang nach Anspruch 1 und 2,
dadurch gekennzeichnet,
daß die Elemente (3) im Randbereich des Bandes (1) angeordnet sind.

4. Anfahrstrang nach den Ansprüchen 1 bis 3,
dadurch gekennzeichnet,
daß eine Seite eines Distanzstückes (2) mit einem Vorsprung (7) versehen ist, der in eine korrespondierende Ausnehmung (8) des benachbarten Distanzstückes (2) eingreift.

## Claims

1. Leader for continuous casting installations with a curved casting guide following a mold with a flexible metal band (1), characterised by elements (3) fixed to one face of the band (1) for detachable connection with spacers (2) which extend over the breadth of the band (1) on the same face in the form of strips at right angles to the longitudinal direction of the band and adjoin one another with contact faces (6) at least in the area of the elements (3), the free surface of the spacers (2) being covered with congruent rubber-like plates (5) and the free surface of the band (1) being provided with a rubber-like covering (4).

2. Leader according to claim 1, characterised in that the spacers (2) are connected to the band (1) through the elements (3) by screws (9).

3. Leader according to claim 1 and 2, characterised in that the elements (3) are disposed in the edge area of the band (1).

4. Leader according to claims 1 to 3, characterised in that one side of a spacer (2) is provided with a projection (7) which engages in a corresponding recess (8) in the neighbouring spacer (2).

## Revendications

1. Barre de démarrage pour installations de coulée continue comportant un guide de barre cintré agencé en aval d'un moule et une bande métallique flexible,
caractérisée par des éléments (3) fixés sur une face de la bande (1) pour une liaison amovible avec des pièces d'écartement (2) s'étendant sur la largeur de la bande (1) sur la même face, en forme de strie, transversalement à la direction longitudinale de la bande, pièces d'écartement qui au moins dans la zone des éléments (3) sont adjacentes de faces de contact (6), la surface libre des pièces d'écartement (2) étant recouverte de plaques (5) congrues en caoutchouc et la surface libre de la bande (1) étant munie d'un revêtement (4) en caoutchouc.

2. Barre de démarrage selon la revendication 1,
caractérisée en ce que les pièces d'écartement (2) sont reliées à la bande (1) par l'intermédiaire des éléments (3) par des vis (9).

3. Barre de démarrage selon l'une des revendications 1 ou 2,
caractérisée en ce que les éléments (3) sont agencés dans la zone de bord de la bande (1).

4. Barre de démarrage selon l'une des revendications 1 à 3,
caractérisée en ce qu'une face d'une pièce d'écartement (2) est munie d'une saillie (7) qui s'engage dans un évidement correspondant (8) de la pièce d'écartement adjacente (2).
